# EUROPÄISCHE PATENTANMELDUNG

(11) **EP 4 674 746 A1**
(43) Veröffentlichungstag der Anmeldung: **07.01.2026**
(21) Anmeldenummer: 25180069.4
(22) Anmeldetag: 02.06.2025
(51) Int. Cl.: B63B 39/06

(54) **FLOSSENSTABILISATOR, VIBRATIONSDÄMPFUNGSELEMENT UND WASSERFAHRZEUG**

(30) Priorität: 03.06.2024 DE 102024205106
(71) Anmelder: SKF Marine GmbH, 20457 Hamburg (DE)
(72) Erfinder: Bäcker, Mathias, 22453 Hamburg (DE); Strecker, Maike, 22089 Hamburg (DE); Grabbel, Joerg, 22147 Hamburg (DE); Lydorf, Lars, 25421 Pinneberg (DE); Zollenkopf, Michael, 22607 Hamburg (DE)
(74) Vertreter: Kuhstrebe, Jochen

(57) **Zusammenfassung**

Offenbart sind ein Flossenstabilisator zur Rollstabilisierung eines Wasserfahrzeugs, deren Antriebseinheit vibrationsdämpfend mit einer Schiffstruktur verbunden ist, ein Vibrationsdämpfungselement und ein Wasserfahrzeug.

## Beschreibung

Die Erfindung bezieht sich auf einen Flossenstabilisator nach dem Oberbegriff des Anspruchs 1, ein Vibrationsdämpfungselement und ein Wasserfahrzeug.

Flossenstabilisatoren werden zur Rollstabilisierung eines Wasserfahrzeugs in Fahrt, vor Anker und/oder zur Kursbeeinflussung des Wasserfahrzeuges eingesetzt. Bekannte Flossenstabilisatoren wie Schwenkstabilisatoren haben eine Stabilisatorflosse, die in Ruhestellung in einen Flossenkasten eingeschwenkt ist. Bei Feststabilisatoren befindet sich die Stabilisatorflosse stets außerhalb des Rumpfes. Bei beiden Typen kann die Stabilisatorflosse in einer Arbeitsstellung um ihre Längsachse Auf- und Abbewegungen ausführen.

Flossenstabilisatoren, insbesondere bei größeren Wasserfahrzeugen, werden typischerweise elektrohydraulisch angetrieben. Rein elektrisch angetriebene Flossenstabilisatoren sind seltener und arbeiten ausnahmslos mit mechanischen Getrieben. Mittels mechanischen Getriebe wird die hohe Drehzahl des Elektromotors auf die niedrige Abtriebsdrehzahl zum Antrieb der Flossenstabilisatoren reduziert, und hohe, zum Antrieb der Flossenstabilisatoren notwendige abtriebsseitige Drehmomente lassen sich realisieren.

Neben dem Antrieb (Aktuator) an sich leitet auch das jeweilige mechanische Getriebe Vibrationen in die Schiffswandung ein, die eine Belastung für die Schiffstruktur darstellen können. Zudem sind je nach Branche der Schifffahrtindustrie, zum Beispiel im Yachtbau, Anforderungen an den Körperschallpegel, verursacht durch die sich in (rotatorischer) Bewegung befindenden Komponenten der Schiffsstabilisatoren, sehr hoch.

Zudem übt die Stabilisatorflosse Kräfte auf die übrigen Bauteile des Stabilisators aus. Zu diesen Kräften zählen Biegemomente, Querkräfte, Normalkräfte und Torsionskräfte. Bauteile wie Getriebe erfordern jedoch eine hohe Präzision in Bezug auf z.B. Ausrichtung, Komponentenfertigung, Einbautoleranzen und den Schutz vor derartigen externen Lasten.

Der Erfindung liegt daher die Aufgabe zu Grunde, einen Flossenstabilisator zu schaffen, der eine zumindest reduzierte Vibrationseinleitung in eine Schiffsstruktur und zudem eine zumindest reduzierte Belastungseinleitung von der Stabilisatorflosse in mit der Stabilisatorflosse in Wirkverbindung stehenden Komponenten ermöglicht. Zudem ist es Aufgabe der Erfindung ein Vibrationsdämpfungselement für einen derartigen Flossenstabilisator und ein Wasserfahrzeug mit einem zumindest reduzierten Körperschallpegel im Bereich seines Flossenstabilisators zu schaffen.

Diese Aufgabe wird gelöst durch einen Flossenstabilisator mit den Merkmalen des Patentanspruchs 1, durch ein Vibrationsdämpfungselement mit den Merkmalen des Patentanspruchs 8 und durch ein Wasserfahrzeug mit den Merkmalen des Patentanspruchs 9. Vorteilhafte Ausgestaltungen ergeben sich aus den Unteransprüchen 2 bis 7.

Ein erfindungsgemäßer Flossenstabilisator zur Rollstabilisierung eines Wasserfahrzeugs hat eine um ihre Längsachse drehbar gelagerten Stabilisatorflosse. Zum Verdrehen der Stabilisatorflosse bzw. zum Ändern eines Anstellwinkels der Stabilisatorflosse weist der Flossenstabilisator eine Antriebseinheit auf. Die Antriebseinheit hat einen Montageabschnitt, der über ein korrespondierenden Anbindungsabschnitt verdrehsicher an einer Rumpfwand befestigbar ist. Erfindungsgemäß ist zwischen antriebseitigen Montageabschnitt und dem rumpfseitigen Anbindungsabschnitt zumindest ein Vibrationsdämpfungselement angeordnet, derart, dass der Montageabschnitt körperlich von dem Anbindungsabschnitt beabstandet ist. Es besteht somit kein direkter Körperkontakt zwischen dem Montageabschnitt und dem Anbindungsabschnitt, sondern mittelbar über das zumindest eine Vibrationsdämpfungselement.

Ein erfindungsgemäßes Vibrationsdämpfungselement für einen derartigen Flossenstabilisator hat einen äußeren Teil zur Anbindung an einem antriebseitigen Montageabschnitts und einen inneren Teil zur Anbindung an ein schiffsrumpfseitiges Anbindungsabschnitt, wobei einer der Teile vibrationsdämpfende Eigenschaften hat.

Ein erfindungsgemäßes Wasserfahrzeug ist mit einem derartigen Flossenstabilisator ausgestattet.

Durch das zumindest eine Vibrationsdämpfungselement erfolgt eine Entkopplung des Montageabschnitts von dem Anbindungsabschnitt, so dass Körperschall der Antriebseinheit (Aktuator) nicht bzw. reduziert in die Schiffsstruktur eingeleitet wird. Zudem ermöglicht das zumindest eine Vibrationsdämpfungselement eine Belastungsreduzierung der, mit der Stabilisatorflosse in Wirkverbindung stehenden, Komponenten.

Bei einer bevorzugten Ausführungsform sind eine Vielzahl von Vibrationsdämpfungselementen vorgesehen. Durch diese Maßnahme wird eine Redundanz geschaffen, so dass im unwahrscheinlichen Fall eines Defekts bzw. Ausfalls eines der Vibrationsdämpfungselemente die Leistung und Sicherheit des Flossenstabilisators gewährleistet ist. Beispielsweise sind die Vibrationselemente gleichmäßig über den Umfang des Montageabschnitt und des Anbindungsabschnitts verteilt.

Insbesondere kann jedes Vibrationsdämpfungselement einen äußeren Teil, der mit dem Montageabschnitt lösbar verbunden ist, und einen inneren Teil, der mit dem Anbindungsabschnitt lösbar verbunden ist, haben. Hierdurch kann jedes Teil optimal hinsichtlich seines Materials und seiner Form eingestellt werden.

Bei einer bevorzugten Ausführungsform besteht der jeweils äußere Teil aus einem härteren Material als der jeweils innere Teil. Beispielsweise kann der äußere Teil ein Metallring sein, der den inneren, beispielsweise elastomerbasierten, Teil umgreift und in diesen fest eingelassen ist.

Bevorzugterweise ist jedes Vibrationsdämpfungselement in einer Aufnahme des Montageabschnitts positioniert. Hierdurch lässt sich jedes Vibrationselement optimal an dem Montageabschnitt auslegen und anbinden, da eine Kollision mit benachbarten Vibrationsdämpfungselementen verhindert wird. Die Aufnahmen sind beispielsweise Durchlässe oder Bohrungen, die fertigungstechnisch einfach in den Befestigungsflansch eingebracht werden können. Die Ausrichtung des Montageabschnitts zum Anbindungsabschnitt lässt sich vereinfachen, wenn der Anbindungsabschnitt eine korrespondierende Anzahl und Ausrichtung von Gegenaufnahmen hat.

Ein Austausch von Vibrationsdämpfungselementen, beispielsweise im Rahmen einer Wartung bzw. Inspektion, lässt sich vereinfachen, wenn diese ohne eine Demontage des Montageabschnitts einzeln demontierbar sind.

Insbesondere können die äußeren Teile der Vibrationsdämpfungselemente und die Durchlässe eine rotationsasymmetrische Außen- bzw. Innenkontur aufweisen, so dass die Vibrationsdämpfungselemente nur durch eine Dreh-Schiebebewegung in den Durchlässen positionierbar bzw. aus diesen entnehmbar sind. Die äußeren Teile können hierzu beispielsweise eine ovale Außenkontur oder eine rautenförmige Außenkontur haben. Die Durchlässe des Montageabschnitts haben dann eine entsprechende ovale oder rautenförmige Innenkontur, so dass nach dem Einsetzen und dem Verdrehen der Vibrationsdämpfungselemente ihre äußeren Teile abschnittsweise in Überlappung mit dem Montageabschnitt befinden. Im Bereich der Überlappung erfolgt dann die Anbindung der Vibrationsdämpfungselemente an dem Montageabschnitt.

Im Folgenden werden bevorzugte Ausführungsbeispiele des erfindungsgemäßen Flossenstabilisators anhand von stark vereinfachten Figuren näher erläutert werden. Es zeigen
- Figur 1:: einen teilweisen Längsschnitt durch einen erfindungsgemäßen Flossenstabilisator eines Wasserfahrzeugs,
- Figur 2:: eine perspektive vordere Schnittansicht eines ersten Ausführungsbeispiels des Flossenstabilisators,
- Figur 3:: eine perspektive hintere Schnittansicht eines ersten Ausführungsbeispiels des Flossenstabilisators, und
- Figur 4: eine skizzenhafte Darstellung einer partiellen Überlappung eines eingesetzten Vibrationsdämpfungselement mit einem es aufnehmenden Montageabschnitt eines zweiten Ausführungsbeispiels des Flossenstabilisators.

In Figur 1 ist ein Teilbereich eines erfindungsgemäßen Flossenstabilisator 1 im Längsschnitt gezeigt. Der Flossenstabilisator 1 wird zur Rollstabilisierung eines Wasserfahrzeugs wie einem Frachtschiff oder einer Yacht in Fahrt oder vor Anker eingesetzt.

Der Flossenstabilisator 1 hat im Wesentlichen eine Stabilisatorflosse 2 mit einem Flossenschaft 4 und eine Antriebseinheit 6. Zudem weist der Flossenstabilisator 1 eine nicht gezeigte Kupplung, eine Festsetzeinrichtung zum Sichern der Stabilisatorflosse in ihrem Ist-Anstellwinkel sowie eine nicht gezeigte Steuerungs- und Regeleinrichtung auf.

Die Stabilisatorflosse 2 ist über den Flossenschaft 4 und der Kupplung form-, kraft- und/oder reibschlüssig mit einer Abtriebswelle der Antriebseinheit 6 verbunden. Die Kupplung ist beispielsweise eine Spannkupplung, eine Stahllamellenkupplung und die Abtriebswelle ist in dem hier gezeigten Beispiel eine Getriebeausgangswelle eines Getriebes 8 der Antriebseinheit 6. Ein Antrieb der Antriebseinheit 6 kann beispielsweise hydraulisch oder rein elektrisch ausgeführt sein, beispielsweise als ein Elektromotor. Das Getriebe 8 ist dem Antrieb zwischengeschaltet. Es ist jedoch auch vorstellbar, vollständig auf das Getriebe 8 verzichten, zum Beispiel bei Ausführung des Elektromotors als ein High Torque Synchronmotor mit hoher Polzahl.

Der Flossenschaft 4 ist durch ein Kokerrohr 10 geführt und in diesem über nicht gezeigte Lagerungen drehbar um seine Längsachse gelagert. Eine beispielhafte Lagerung ist eine Wälzkörperlagerung und eine wasserabdichtende Gleitlagerung. Die Wälzkörperlagerung ist beispielsweise eine zweireihiges Schrägtonnenlager und wasserfern angeordnet, sprich nahe der Kupplung. Die Gleitdichtung ist wassernah, sprich kupplungsfern angeordnet. Sie verhindert ein Eindringen von Seewassser in einen nicht bezifferten Ringraum zwischen dem Kokerrohr 10 und dem Flossenschaft 4 und schützt somit das Wälzkörperlager vor Wasser.

Das Kokerrohr 10 selbst ist axial durch ein Trägerrohr 12 geführt, das einen Abschnitt einer Außenhaut bzw. Rumpfwand 14 wasserseitig durchsetzt und mit diesem verdrehsicher fest verbunden, insbesondere verschweißt, ist. Mit seinem rumpfinneren Ende bildet das Trägerrohr 12 einen Flansch 16, an dem das Kokerrohr 10 mit einer Außenschulter 18 angebunden, beispielsweise verschraubt, ist.

Zur Anbindung der Antriebseinheit 6, hier das Getriebe 8, an dem verdrehsicher gelagerten Kokerrohr 10 hat dieses einen seinem rumpfinneren Ende einen Anbindungsflansch 20. Das Getriebe 8 hat einen korrespondierenden Montageflansch 22. Die Anbindung erfolgt über eine Vielzahl von zweigeteilten Schraubverbindungen.

Erfindungsgemäß stehen der Montageabschnitt 22 und der Anbindungsabschnitt 20 nicht im direkten Körperkontakt, sondern über eine Vielzahl von zwischen ihnen, quasi als Abstandshalter angeordneten Vibrationsdämpfungselementen 24. Dabei ist jeder Schraubverbindung einem Vibrationsdämpfungselement 26 zugeordnet.

Beispielhafte Vibrationsdämpfungselemente 26 inklusive der Schraubverbindungen sind in den Figuren 2 und 3 dargestellt.

Die Vibrationsdämpfungselemente 26 sind identisch ausgeführt. Die Vibrationsdämpfungselemente 26 haben jeweils einen äußeren Teil 26, über den sie von hinten an dem Montageflansch 22 anliegend (erster Schraubverbindungsteil), und einen inneren Teil 28, der Durchlässe 30 (hier kreisrunde Bohrungen) des Montageflansches 22 axial durchsetzt und von einer axialen Befestigungsschraube 32 durchsetzt ist, die jeweils in eine korrespondierende Innengewindebohrung 34 des Anbindungsflansches 20 eingreift (zweiter Schraubverbindungsteil). Im verschraubten Zustand wird jedes Vibrationsdämpfungselement 26 über den Gewindeeingriff zwischen dem rumpfseitigen Anbindungsflansch 20 und einem jeweiligen Schraubenkopf 36 eingespannt, so dass die Vibrationsdämpfungselemente 26 mit ihrem jeweiligen inneren Teil 28 stirnseitig gegen den Anbindungsabschnitt 20 gepresst werden. Bevorzugterweise sind zur gleichmäßigen Einleitung einer Schraubkraft unter den Schraubköpfen 36 nicht gezeigte Unterlegscheiben angeordnet, die die inneren Teile 28 stirnseitig vollständig bedecken.

Der jeweilige äußere Teil 26 ist in dem in den Figuren 2 und 3 gezeigten Ausführungsbeispiel ein Ringflansch, der über eine Vielzahl von nicht gezeigten Schrauben rückseitig an dem Montageflansch anliegt. Bevorzugterweise besteht der äußere Teil 26 aus einem härteren Material als der innere Teil 28. Beispielhafte harte bzw. härte Materialen sind Metalle oder metallische Legierungen.

Der jeweilige innere Teil 28 hat von vorne nach hinten betrachtet (vom Montageabschnitt 22 in Richtung des Anbindungsflansches 20) eine sich konisch erweiterte Form. An seiner radial breitesten Stelle sind die äußeren Teile 26 angeordnet. Die äußeren Teile 26 umgreifen jeweils die inneren Teile 28 und sind einstückig mit diesen verbunden, beispielsweise eingeklebt oder eingegossen. Die inneren Teile 28 bestehen aus einem weicheren Material als die äußeren Teile 26. Das Material der inneren Teile 28 ist dämpfungswirksam. Beispielhafte gummiartige Materialien sind Elastomere wie Kautschuk.

Um die Verschraubung der Vibrationsdämpfungselemente 24 mit dem Montageflansch 22 zu ermöglichen, hat deren jeweiliger äußerer Teil 26 (Ringflansch) einen Außendurchmesser, der größer ist als ein Innendurchmesser der kreisrunden Durchlässe 30. Zur Demontage einzelner Vibrationsdämpfungselemente 24 ist bei dem in den Figuren 2 und 3 gezeigten Ausführungsbeispiel, beispielsweise im Rahmen einer Inspektion, der gesamte Montageflansch 22 und somit das gesamte Getriebe zu entfernen. Das heißt, um ein Vibrationsdämpfungselement 24 zu demontieren sind alle Vibrationsdämpfungselemente 24 zu demontieren.

Ein Ausführungsbeispiel, bei dem die erfindungsgemäßen Vibrationsdämpfungselemente 24 einzeln von vorne bei montierten Montageabschnitt 22 (montiertes Getriebe) demontiert und montiert werden können, ist in Figur 4 angedeutet.

Durchlässe 30 im Montageabschnitt 22 und äußere Teile 26 der Vibrationsdämpfungselemente 24 haben dabei keine rotationssymmetrische Kontur (wie das Ausführungsbeispiel gemäß den Figuren 2 und 3), sondern derartige Konturen, das die äußeren Teile 26 nur in einer bestimmten ersten Ausrichtung zu den Durchlässen 30 axial durch diese gesteckt werden können und nur in einer bestimmten zweiten Ausrichtung, die verschieden zur ersten Ausrichtung ist, in rückseitige Anlage an den Montageflansch 22 gebracht werden können. Mit anderen Worten, nach dem Durchführen der äußeren Teile 26 durch die Durchlässe 30 sind die äußeren Vibrationsdämpfungselemente 24 um ihre Längsachse zu verdrehen, um eine Überdeckung zwischen den äußeren Teilen 26 und dem Montageabschnitt 22 zu erreichen, damit eine Verschraubung im Bereich sich überdeckenden Körperabschnitte erfolgen kann. In dem hier gezeigten Ausführungsbeispiel haben die Durchlässe 30 eine ovale Innenkontur und die äußeren Teile 26 eine korrespondierende ovale Außenkontur. Beispielhafte alternative Konturen sind rautenartige Konturen.

Offenbart sind ein Flossenstabilisator zur Rollstabilisierung eines Wasserfahrzeugs, deren Antriebseinheit vibrationsdämpfend mit einer Schiffstruktur verbunden ist, ein Vibrationsdämpfungselement und ein Wasserfahrzeug.

### Bezugszeichenliste

- 1: Flossenstabilisator
- 2: Stabilisatorflosse
- 4: Flossenschaft
- 6: Antriebseinheit
- 8: Getriebe
- 10: Kokerrohr
- 12: Trägerrohr
- 14: Rumpfwand
- 16: Flansch (Kokerrohr)
- 18: Außenschulter (Trägerrohr)
- 20: Anbindungsflansch/-abschnitt (rumpfseitig)
- 22: Montageflansch/-abschnitt (antriebsseitig)
- 24: Vibrationsdämpfungselement
- 26: äußerer Teil
- 28: innerer Teil
- 30: Durchlass
- 32: Befestigungsschraube
- 34: Innengewindebohrung
- 36: Schraubenkopf

## Patentansprüche

1. Flossenstabilisator (1) zur Rollstabilisierung eines Wasserfahrzeugs, mit einer drehbar gelagerten Stabilisatorflosse (2) und mit einer Antriebseinheit (6) zum Ändern eines Anstellwinkels der Stabilisatorflosse (2), wobei die Antriebseinheit (6) einen Montageabschnitt (22) hat, der an einem Anbindungsabschnitt (20) an einer Rumpfwand befestigbar ist,
**dadurch gekennzeichnet, dass**
zwischen dem antriebseitigen Montageabschnitt (22) und dem rumpfseitigen Anbindungsabschnitt (20) zumindest ein Vibrationsdämpfungselement (24) angeordnet ist, derart, dass der Montageabschnitt (22) körperlich von dem Anbindungsabschnitt (20) beabstandet ist.

2. Flossenstabilisator nach Anspruch 1, wobei eine Vielzahl von Vibrationsdämpfungselementen (24) vorgesehen ist.

3. Flossenstabilisator nach Anspruch 2, wobei die Vibrationsdämpfungselemente (24) mit einem äußeren Teil (26) mit dem Montageabschnitt (22) und mit einem anderen inneren Teil (28) mit dem Anbindungsabschnitt (20) lösbar verbunden sind.

4. Flossenstabilisator nach Anspruch 3, wobei der äußere Teil (26) aus einem härteren Material als der innere Teil (28) besteht.

5. Flossenstabilisator nach Anspruch 2, 3 oder 4, wobei die Vibrationsdämpfungselemente (24) durch Durchlässe (30) des Montageabschnitts (22) gesteckt sind.

6. Flossenstabilisator nach einem der Ansprüche 2 bis 5, wobei die Vibrationsdämpfungselemente (24) bei montiertem Montageabschnitt (22) einzeln demontierbar sind.

7. Flossenstabilisator nach Anspruch 6, wobei die äußeren Teile (26) der Vibrationsdämpfungselemente (22) und die Durchlässe (30) eine rotationsasymmetrische Außen- bzw. Innenkontur aufweisen.

8. Vibrationsdämpfungselement (24) für einen Flossenstabilisator (1) nach einem der vorhergehenden Ansprüche, mit einem äußeren Teil (26) zur Anbindung an einem antriebseitigen Montageabschnitts (22) und mit einem inneren Teil (28) zur Anbindung an einen schiffsrumpfseitigen Anbindungsabschnitt (20), wobei einer der Teile (28) vibrationsdämpfende Eigenschaften besitzt.

9. Wasserfahrzeug mit einem Flossenstabilisator (1) nach einem der Ansprüche 1 bis 7.
